# EUROPÄISCHE PATENTSCHRIFT

(11) **EP 3 150 533 B1**
(45) Veröffentlichungstag und Bekanntmachung des Hinweises auf die Patenterteilung: **07.02.2018**
(21) Anmeldenummer: 16001827.1
(22) Anmeldetag: 19.08.2016
(51) Int. Cl.: B65H 75/14, B65H 75/24, B65H 75/22

(54) **RINGSPULENKÖRPER**
RING COIL BODY
CORPS DE BOBINE TOROÏDALE

(30) Priorität: 30.09.2015 DE 102015012671
(43) Veröffentlichungstag der Anmeldung: 05.04.2017
(73) Patentinhaber: Wollnitzke, Helmut, 95100 Selb (DE)
(72) Erfinder: Wollnitzke, Helmut, 95100 Selb (DE)

(56) Entgegenhaltungen:
- DE-U- 7 522 539
- DE-U1- 8 525 459
- FR-A3- 2 817 853
- GB-A- 2 190 358
- US-A- 2 190 013
- US-A- 3 743 209
- US-A- 5 531 399

## Beschreibung

Die Erfindung betrifft einen Ringspulenkörper mit einem Paar Spulenkörperhälften, die gleich ausgebildet sind, wobei jede Spulenkörperhälfte ein ringförmiges Basisteil und ein von Basisteil materialeinstückig zentral, axial wegstehendes Hülsenteil aufweist.

Ein derartiger Ringspulenkörper ist für Draht, insbesondere für Schweißdraht vorgesehen.

Die DE 10 2011 121 986 B3 offenbart eine Korbspule für Draht, insbesondere für Schweißdraht, mit einem Korbspulenträger für einen Korb, der zwei Korbringe und die beiden Korbringe miteinander verbindende Bügelelemente aufweist. Der Korbspulenträger besteht aus zwei gleich ausgebildeten Trägerhälften, die jeweils ein Basisteil und ein zentrales Hülsenteil sowie ein zum zentralen Hülsenteil konzentrisches Außenhülsenteil aufweisen. Das zentrale Hülsenteil und das Außenhülsenteil stehen vom Basisteil axial in die gleiche Richtung weg. Bei diesem bekannten Korbspulenträger sind das zentrale Hülsenteil und das Außenhülsenteil voneinander radial relativ weit beabstandet. Zwischen dem zentralen Hülsenteil und dem Außenhülsenteil stehen entlang zweier konzentrischer Teilkreise vom Basisteil materialeinstückig in Umfangsrichtung abwechselnd erste und zweite Rastelemente axial in die gleiche Richtung wie das zentrale Hülsenteil und das Außenhülsenteil weg. Die entlang des einen Teilkreises voneinander gleichmäßig beabstandeten ersten Rastelemente und die entlang des zweiten Teilkreises voneinander gleichmäßig beabstandeten zweiten Rastelemente sind jeweils mit einander zugewandten Rastnasen ausgebildet. Entsprechend den jeweiligen axialen Abmessungen der ersten und zweiten Rastelemente weist der Korbspulenträger definierte axiale Abmessungen auf, so dass für Korbspulenträger mit unterschiedlichen axialen Abmessungen entsprechende Formwerkzeuge erforderlich sind.

Aus der DE 10 2007 014 508 B4 ist ein Ringspulenkörper für Draht, insbesondere für Schweißdraht, bekannt, der einen Korb für den Draht aufweist. Der Korb weist einen zentralen Nabenhülsenkörper und Spulenseitenteile auf, die an den axial voneinander abgewandten Stirnrändern des zentralen Nabenhülsenkörpers durch Schnapp-RastVerbindungen festlegbar oder festgelegt sind. Der zentrale Nabenhülsenkörper ist an seinen axial voneinander abgewandten Stirnrändern mit in Umfangsrichtung gleichmäßig beabstandeten Rastlöchern und das jeweilige Spulenseitenteil ist mit in die Rastlöcher einrastbaren Rastzapfen ausgebildet. Die axial voneinander abgewandten Stirnränder des zentralen Nabenhülsenkörpers sind mit Flanschelementen ausgebildet, die mit den Rastlöchern für die Rastzapfen versehen sind, wobei die Flanschelemente sich in radialer Richtung des zentralen Nabenhülsenkörpers nach innen und die Rastzapfen des jeweiligen Spulenseitenteils sich in axialer Richtung erstrecken. Jedes Flanschelement ist mit einem Paar sich gegenüberliegenden Rastlaschen und der jeweilige Rastzapfen ist mit einem für die Rastlaschen Hinterschneidungen bildenden Rastkopf ausgebildet. Der jeweilige Rastzapfen steht von einem Abschnitt des Spulenseitenteils axial weg, der mit einem Paar Formwerkzeug-Schieber-Aussparungen für die zugehörigen Hinterschneidungen des jeweiligen Rastkopfes ausgebildet ist. Die erwähnten Schieber bedingen ein entsprechendes Werkzeug.

Ein Ringspulenkörper der eingangs genannten Art ist aus der DE 10 2014 109 295 B3 bekannt. Bei diesem bekannten Ringspulenkörper ist das jeweilige zentrale Hülsenteil mit einer radial inneren und einer radial äußeren Fügekante ausgebildet, die um das Hülsenteil wellenförmig umlaufen, wobei die Welle der inneren Fügekante gegenüber der Welle der äußeren Fügekante derart phasenversetzt ist, dass in Umfangsrichtung eine Abfolge nach innen und nach außen abgestufter Wandabschnitte gebildet wird, die sich überlappen. Die sich überlappenden Wandabschnitte sind durch Schnappverbindungen miteinander verrastet, die jeweils einen Vorsprung umfassen, der auf einem der beiden überlappenden Wandabschnitte vorgesehen ist. Im jeweils anderen Wandabschnitt ist eine den zugehörigen Vorsprung aufnehmende Ausnehmung ausgebildet. Die Schnappverbindungen sind integrale Bestandteile der zentralen Hülsenteile.

Aus der DE 197 00 185 A1 ist ein Ringspulenkörper mit einem rotationssymmetrischen Spulenkern bekannt, der an seinen beiden Enden mit einer radial vorspringenden Flanschscheibe ausgebildet ist und der in einer Radialebene geteilt ist. Die Kernteile verjüngen sich von den Flanschscheiben kegelstumpfförmig zur Teilungsebene und sind miteinander lösbar verbunden. Die der Teilungsebene zugewandten Stirnflächen der Kernteile sowie die in oder an den Stirnflächen vorgesehenen Verbindungsmittel stimmen überein. Die Verbindungsmittel sind vorzugsweise als Rastausleger und Rastausnehmungen ausgebildet, die zwischen den miteinander verbundenen Kernteilen einen drehbaren Bajonettverschluss bilden. Auch bei diesem bekannten Ringspulenkörper sind die Rastausleger an den Stirnflächen der Kernteile materialeinstückig vorgesehen.

Aus der DE 20 2014 010 142 U1 ist ein Ringspulenkörper bekannt, mit einer Nabe und jeweils an den axialen Stirnenden der Nabe angeordneten Seitenwänden mit einer ersten Nabenwand und einer zur ersten Nabenwand radial beabstandeten zweiten Nabenwand. Dieser Ringspulenkörper ist aus zwei Spulenhälften gebildet, die identisch gestaltet sind.
Die DE 38 10 967 A1 beschreibt einen Ringspulenkörper mit zwei Flanschen, die durch einen zylindrischen Kern miteinander trennbar verbunden sind. Bei diesem bekannten Ringspulenkörper ist der Kern quer zu seiner Längsachse unterteilt, wobei der eine Teil dem einen Flansch und der andere Teil dem anderen Flansch drehfest zugeordnet ist. Die freien Stirnflächen der beiden Teile liegen aufeinander und verlaufen im gleichen Abstand zur Längsachse mit einer Steigung in Richtung der Längsachse derart, dass sie jeweils mindestens eine Sprungstelle besitzen, wobei die eine Stirnfläche eine der anderen Stirnfläche entsprechende, jedoch gegenläufige Steigung aufweist, und wobei die Flansche zur Längsachse zentriert gehalten sind.
Aus der US 5 622 333 ist ein Ringspulenkörper bekannt, der ein Paar Spulenkörperhälften aufweist, die gleich ausgebildet sind. Jede Spulenkörperhälfte weist ein ringförmiges Basisteil und ein vom Basisteil materialeinstückig zentral, axial wegstehendes Hülsenteil auf. Zusätzlich zu den Spulenkörperhälften Verbindungselemente vorzusehen, ist auch aus dieser Druckschrift nicht zu entnehmen.
Die US 5 575 437 offenbart einen Ringspulenkörper mit scheibenförmigen Basisteilen und einer zentralen Nabe, die von einem Nabenteil gebildet ist. Die Basisteile sind mit Ausnehmungen ausgebildet und die Nabenteile sind materialeinstückig mit federnden Rastfingern ausgebildet, die in die Ausnehmungen einrastbar sind. Bei diesem bekannten Ringspulenkörper bilden die Außenflächen der beiden Nabenteile die Zylindernabenfläche des Ringspulenkörpers.
Eine diesem zuletzt genannten Ringspulenkörper prinzipiell ähnliche Ausbildung eines Ringspulenkörpers ist aus der DE 697 22 232 T2 bekannt.

Bei diesem Ringspulenkörper ist die Nabe nicht von zwei Nabenteilen sondern von einer einteiligen Nabenhülse gebildet.

Die US 3 743 209 A offenbart einen Ringspulenkörper mit einem Paar gleich ausgebildeten Spulenkörperhälften, wobei jede Spulenkörperhälfte ein ringförmiges Basisteil und ein vom Basisteil zentral axial wegstehendes Hülsenteil aufweist. Das zentrale Hülsenteil ist mit einem Verbindungsteil, das einen zentralen Hülsenkörper aufeist, von dem Fingerelemente in Umfangsrichtung gleichmäßig verteilt radial wegstehen. Die Fingerelemente stehen axial über das Hülsenteil über, so dass es mittels der Fingerelemente möglich ist, die beiden Spulenkörperhälften miteinander zum Ringspulenkörper zu verbinden.

Die FR 2 817 853 A3 beschreibt einen Ringspulenkörper mit einem Paar Spulenkörperhälften, die gleich ausgebildet sind, wobei jede Spulenkörperhälfte ein ringförmiges Basisteil und ein zentrales, axial wegstehendes Hülsenteil aufweist. Jedes Hülsenteil weist Rastfinger auf, die sich in axialer Richtung erstrecken und die ungleich lang sind. Das jeweilige zentrale Hülsenteil ist außerdem mit Rastaussparungen für die Rastfinger ausgebildet.

Aus der US 2 190 013 A ist ein Ringspulenkörper bekannt, der ein Paar Spulenkörperhälften aufweist, die gleich ausgebildet sind. Jede Spulenkörperhälfte weist ein ringförmiges Basisteil und ein vom Basisteil materialeinstückig zentral, axial wegstehendes Hülsenteil auf. Das jeweilige Hülsenteil weist einen über das Hülsenteil axial überstehenden Rastfinger und diametral gegenüberliegend eine an den Rastfinger formmäßig angepasste Rastaussparung auf. Der jeweilige Rastfinger ist mit einem Gewindeloch ausgebildet. Die mechanische Verbindung der beiden Spulenkörperhälften zum Ringspulenkörper erfolgt mit Hilfe von Schraubelementen.

Die GB 2 190 358 A offenbart eine Spule mit Flanschelementen und einem die Flanschelemente miteinander verbindenden zentralen Dornelement. Jedes Flanschelement weist ein ringförmiges Basisteil und ein vom Basisteil materialeinstückig zentral, axial wegstehendes Hülsenteil auf. Das jeweilige Hülsenteil ist mit einem zentralen Gewindeloch ausgebildet. Das zentrale Dornelement ist mit federnden gezahnten Laschen ausgebildet, die im zur Spule zusammengebauten Zustand mit den zentralen Gewindelöchern der beiden Flanschelemente verrastet sind.
Der Erfindung liegt die Aufgabe zugrunde, einen Ringspulenkörper der eingangs genannten Art zu schaffen, der einfach ausgebildet ist, und der bezüglich seiner axialen Abmessung flexibel und somit wunschgemäß preisgünstig realisierbar ist.
Diese Aufgabe wird erfindungsgemäß durch die Merkmale des Anspruches 1, d.h. dadurch gelöst, dass Verbindungselemente vorgesehen sind, die mit den zentralen Hülsenteilen der beiden Spulenkörperhälften, in Umfangsrichtung des zentralen Hülsenteils gleichmäßig verteilt, zur Ausbildung des Ringspulenkörpers verrastbar oder verrastet sind, wobei das zentrale Hülsenteil der jeweiligen Spulenkörperhälfte einen Innenbund und einen Außenbund aufweist, die zueinander konzentrisch vorgesehen sind und zwischen sich für die Verbindungselemente einen Ringspalt bilden, der mit radial orientierten Rippen ausgebildet ist, und dass die jeweilige Spulenkörperhälfte mit Rastaussparungen ausgebildet ist, die in Umfangsrichtung der Spulenkörperhälfte gleichmäßig beabstandet sind, wobei die Verbindungselemente jeweils ein Paar voneinander axial abgewandte Rastfinger mit Rastnasen aufweisen, die zum Einrasten in die jeweils zugehörigen Rastaussparungen vorgesehen sind.
Die axiale Abmessung des erfindungsgemäßen Ringspulenkörpers wird in einfacher Weise durch entsprechende Dimensionierung der Verbindungselemente bestimmt.

Die Rastaussparungen dienen zur mechanischen Verrastung der Verbindungselemente zwischen den beiden gleich ausgebildeten Spulenkörperhälften.

Durch die radial orientierten Rippen und den Innen- und Außenbund des zentralen Hülsenteils der jeweiligen Spulenkörperhälfte sind in Umfangsrichtung des zentralen Hülsenteils Abteile zur genauen Positionierung der Verbindungselemente bestimmt.

Zur mechanischen Versteifung der beiden gleich ausgebildeten Spulenkörperhälften hat es sich als vorteilhaft erwiesen, wenn das ringförmige Basisteil der jeweiligen Spulenkörperhälfte mit Erhebungen und Vertiefungen ausgebildet ist, die radial orientiert sind und die sich in Umfangsrichtung abwechseln. Dem gleichen Zwecke ist es dienlich, wenn das ringförmige Basisteil der jeweiligen Spulenkörperhälfte an seiner Außenseite mit radial orientierten Versteifungsrippen ausgebildet ist.

Bei dem erfindungsgemäßen Ringspulenkörper kann das jeweilige Verbindungselement ein Paar voneinander axial abgewandte Rastfinger aufweisen, deren axiale Abmessungen an die axialen Abmessungen der beiden Spulenkörperhälften derartig angepasst sind, dass die zentralen Hülsenteile der beiden Spulenkörperhälften im zusammengebauten Zustand die Zylindernabenfläche des Ringspulenkörpers bilden. Bei einer derartigen Ausbildung können die beiden Rastfinger der jeweiligen Spulenkörperhälfte von einem axial mittigen, bogenförmigen Rippenelement wegstehen, wobei seitlich neben dem jeweiligen Rastfinger vom bogenförmigen Rippenelement voneinander abgewandt, axial orientiert Einsteckfinger wegstehen.

Erfindungsgemäß ist es auch möglich, dass das jeweilige Verbindungselement einen teilzylindrischen Distanzabschnitt aufweist, von dessen voneinander axial abgewandten Umfangsrändern jeweils ein Rastfinger axial wegsteht. Die teilzylindrischen Distanzabschnitte der Verbindungselemente bestimmen hierbei die axiale Abmessung des Ringspulenkörpers. Erfindungsgemäß ist es hierbei vorteilhaft, wenn der teilzylindrische Distanzabschnitt des jeweiligen Verbindungselementes mit einer teilzylindrischen Außenfläche ausgebildet ist, so dass die Verbindungselemente im zusammengebauten Zustand des Ringspulenkörpers mit ihren teilzylindrischen Außenflächen spalt- und lückenlos die Zylindernabenfläche des Ringspulenkörpers bilden.

Um bei einem solchermaßen ausgebildeten Ringspulenkörper mit den Distanzabschnitten der Verbindungselemente entsprechenden axialen Abmessungen eine geeignete mechanische Versteifung zu bewirken, ist es vorteilhaft, wenn der teilzylindrische Distanzabschnitt des jeweiligen Verbindungselementes radial innenseitig Versteifungsrippen aufweist, die vorzugsweise eine Wabenstruktur bilden.

Um eine zuverlässig feste Verbindung der Verbindungselemente mit den beiden gleich ausgebildeten Spulenkörperhälften zu verwirklichen, ist es bei einem Ringspulenkörper der zuletzt genannten Art vorteilhaft, wenn der teilzylindrische Distanzabschnitt des jeweiligen Verbindungselementes seitlich neben dem jeweiligen Rastfinger mindestens einen axial orientierten Einsteckfinger aufweist.

Weitere Einzelheiten, Merkmale und Vorteile ergeben sich aus der nachfolgenden Beschreibung von in der Zeichnung dargestellter Ausführungsformen des erfindungsgemäßen Ringspulenkörpers, bzw. wesentlicher Einzelteile desselben.

Es zeigen:
Figur 1 eine Spulenkörperhälfte des Ringspulenkörpers in einer perspektivischen Ansicht,
Figur 2 die Spulenkörperhälfte in einer der Figur1 ähnlichen perspektivischen Ansicht in Kombination mit Verbindungselementen, die mit der Spulenkörperhälfte verrastet sind,
Figur 3 eine perspektivische Außenansicht der Spulenkörperhälfte gemäß den Figuren 1 und 2,
Figur 4 eine perspektivische Ansicht eines der Verbindungselemente gemäß Figur 2 in einem größeren Maßstab,
Figur 5 eine perspektivische Ansicht des Ringspulenkörpers mit dem Paar Spulenkörperhälften, die mittels Verbindungselementen gemäß Figur 4 miteinander verbunden sind,
Figur 6 perspektivisch abschnittweise eine Spulenkörperhälfte in Kombination mit einer anderen Ausbildung eines Verbindungselementes zur Realisierung eines Ringspulenkörpers mit einer vergleichsweise großen axialen Abmessung, und
Figur 7 ein Verbindungselement gemäß Figur 6 in einer perspektivischen Ansicht.

Figur 1 zeigt eine Ausführungsform einer Spulenkörperhälfte 10, die ein ringförmiges Basisteil 12 und ein vom Basisteil 12 materialeinstückig zentral, axial wegstehendes Hülsenteil 14 aufweist. Das zentrale Hülsenteil 14 weist einen Innenbund 16 und einen Außenbund 18 auf, die zueinander konzentrisch vorgesehen sind und die zwischen sich einen schmalen Ringspalt 20 begrenzen. Im Ringspalt 20 sind radial orientierte Rippen 22 vorgesehen, die sich materialeinstückig zwischen dem Innenbund 16 und dem Außenbund 18 erstrecken.

Im Übergangsbereich zwischen dem Innenbund 16 und dem ringförmigen Basisteil 12 ist die Spulenkörperhälfte 10 mit Rastaussparungen 24 ausgebildet, die voneinander gleichmäßig beabstandet sind.

Das ringförmige Basisteil 12 der Spulenkörperhälfte 10 ist mit Erhebungen 26 und Vertiefungen 28 ausgebildet, die sich in radialer Richtung des ringförmigen Basisteiles 12 erstrecken und die sich in Umfangsrichtung des Basisteils 12 abwechseln.

Der Innenbund 16 der Ringspulenkörperhälfte 10 ist mit Innenrippen 30 ausgebildet, die mittig zwischen den Rastaussparungen 24 ausgebildet sind.

Figur 2 zeigt die Kombination der Spulenkörperhälfte 10 gemäß Figur 1 mit Verbindungselementen 32 (siehe Figur 4). Die Verbindungselemente 32 weisen ein Paar voneinander axial abgewandte Rastfinger 34 mit Rastnasen 44 auf, die zum Einrasten in die jeweils zugehörigen Rastaussparungen 24 vorgesehen sind.

Figur 3 zeigt in einer Außenansicht eine Spulenkörperhälfte 10 gemäß den Figuren 1 und 2 zur Verdeutlichung von an der Außenseite des ringförmigen Basisteils 12 ausgebildeten Versteifungsrippen 36, die radial orientiert sind. Mit der Bezugsziffer 24 sind auch in Figur 3 die Rastaussparungen bezeichnet, die an der Übergangskante 38 zwischen dem ringförmigen Basisteil 12 und dem Innenbund 16 des zentralen Hülsenteils 14 ausgebildet sind.

Figur 4 zeigt in einer perspektivischen Ansicht ein Verbindungselement 32 mit seinen beiden voneinander axial abgewandten Rastfingern 34, deren axiale Abmessungen an die axialen Abmessungen der beiden gleich ausgebildeten Spulenkörperhälften 10 derartig angepasst sind, dass die Innenbunde 16 der zentralen Hülsenteile 14 der beiden Spulenkörperhälften 10 im zusammengebauten Zustand, wie er in Figur 5 dargestellt ist, die spalt- und lückelose Zylindernabenfläche 40 des Ringspulenkörpers 42 bilden. Mit der Bezugsziffer 44 sind in den Figuren 4 und 5 Rastnasen der Rastfinder 34 der Verbindungselemente 32 bezeichnet, die in die Rastaussparungen 24 eingerastet sind.

Wie aus Figur 4 des Weiteren ersichtlich ist, stehen die beiden Rastfinger 34 von einem mittigen, bogenförmigen schmalen Rippenelement 46 voneinander abgewandt weg. Seitlich neben dem jeweiligen Rastfinger 34 stehen vom bogenförmigen Rippenelement 46 voneinander abgewandt axial orientiert Einsteckfinger 48 weg. Die Querschnitts-Profilabmessungen der Einsteckfinger 48 sind an die durch die Rippen 22 und den Innen- und Außenbund 16 und 18 des zentralen Hülsenteils 14 bestimmten lichten Abmessungen der Zwischenräume 50 angepasst.

Figur 6 verdeutlicht abschnittweise in einer perspektivischen Ansicht eine Spulenkörperhälfte 10 gemäß Figur 1 mit ihrem ringförmigen Basisteil 12 und dem zentralen Hülsenteil 14 sowie eine Ausbildung eines Verbindungselementes 32, das anstelle eines bogenförmigen schmalen Rippenelementes, wie es in Figur 4 gezeichnet ist, einen teilzylindrischen Distanzabschnitt 52 aufweist, von dessen voneinander axial abgewandten Umfangsrändern 54 mittig jeweils ein Rastfinger 34 wegsteht, wie aus Figur 7 deutlich ersichtlich ist.

Der teilzylindrische Distanzabschnitt 52 des besagten Verbindungselementes 32 ist mit einer teilzylindrischen Außenfläche 56 ausgebildet.

In dem zu einem Ringspulenkörper zusammengebauten Zustand der beiden gleich ausgebildeten Spulenkörperhälften 10 mit den Verbindungselementen 32 bilden die teilzylindrischen Außenflächen 56 der Distanzabschnitte 52 der Verbindungselemente 32 spalt- und lückenlos die Zylindernabenfläche des Ringspulenkörpers 42.

Der teilzylindrische Distanzabschnitt 52 des jeweiligen Verbindungselementes 32 weist innenseitig Versteifungsrippen 58 auf, die eine Wabenstruktur bilden.

Seitlich neben dem jeweiligen Rastfinger 34 ist der teilzylindrische Distanzabschnitt 52 des jeweiligen Verbindungselementes 32 mit axial orientierten Einsteckfingern 48 - ähnlich wie bei der Ausbildung des Verbindungselementes 32 gemäß Figur 4 - ausgebildet.

Gleiche Einzelheiten sind in allen Figuren jeweils mit den selben Bezugsziffern bezeichnet, so dass es sich erübrigt, in Verbindung mit allen Figuren alle Einzelheiten jeweils detailliert zu beschreiben.

### Bezugsziffernliste:

- 10: Spulenkörperhälfte (für 42)
- 12: ringförmiges Basisteil (von 10)
- 14: zentrales ringförmiges Hülsenteil (von 10)
- 16: Innenbund (von 14)
- 18: Außenbund (von 14)
- 20: Ringspalt (zwischen 16 und 18)
- 22: Rippen (in 20)
- 24: Rastaussparungen (in 10 für 34)
- 26: Erhebungen (von 12)
- 28: Vertiefungen (von 12)
- 30: Innenrippen (an 16)
- 32: Verbindungselemente (für 42)
- 34: Rastfinger (von 32)
- 36: Versteifungsrippen (an 12)
- 38: Übergangskante (zwischen 16 und 12)
- 40: Zylindernabenfläche (von 42)
- 42: Ringspulenkörper
- 44: Rastnasen (an 34 für 24)
- 46: bogenförmiges Rippenelement (von 32)
- 48: Einsteckfinger (von 32)
- 50: Zwischenraum (zwischen 16 und 18 für 48)
- 52: teilzylindrischer Distanzabschnitt (von 32)
- 54: Umfangsrand (von 52)
- 56: teilzylindrische Außenfläche (von 52)
- 58: wabenförmige Versteifungsrippen (an 52)

## Patentansprüche

1. Ringspulenkörper mit einem Paar Spulenkörperhälften (10), die gleich ausgebildet sind, wobei jede Spulenkörperhälfte (10) ein ringförmiges Basisteil (12) und ein vom Basisteil (12) materialeinstückig zentral, axial wegstehendes Hülsenteil (14) aufweist,
**dadurch gekennzeichnet,**
**dass** Verbindungselemente (32) vorgesehen sind, die mit den zentralen Hülsenteilen (14) der beiden Spulenkörperhälften (10), in Umfangsrichtung des zentralen Hülsenteils (14) gleichmäßig verteilt, zur Ausbildung des Ringspulenkörpers (42) verrastbar oder verrastet sind, wobei das zentrale Hülsenteil (14) der jeweiligen Spulenkörperhälfte (10) einen Innenbund (16) und einen Außenbund (18) aufweist, die zueinander konzentrisch vorgesehen sind und zwischen sich für die Verbindungselemente (32) einen Ringspalt (20) bilden, der mit radial orientierten Rippen (22) ausgebildet ist, und dass die jeweilige Spulenkörperhälfte (10) mit Rastaussparungen (24) ausgebildet ist, die in Umfangsrichtung der Spulenkörperhälfte (10) gleichmäßig beabstandet sind, wobei die Verbindungselemente (32) jeweils ein Paar voneinander axial abgewandte Rastfinger (34) mit Rastnasen (44) aufweisen, die zum Einrasten in die jeweils zugehörigen Rastaussparungen (24) vorgesehen sind.

2. Ringspulenkörper nach Anspruch 1,
**dadurch gekennzeichnet,**
**dass** das ringförmige Basisteil (12) der jeweiligen Spulenkörperhälfte (10) mit Erhebungen (26) und Vertiefungen (28) ausgebildet ist, die radial orientiert sind und die sich in Umfangsrichtung abwechseln.

3. Ringspulenkörper nach Anspruch 1,
**dadurch gekennzeichnet,**
**dass** das ringförmige Basisteil (12) der jeweiligen Spulenkörperhälfte (10) an seiner Außenseite mit radial orientierten Versteifungsrippen (36) ausgebildet ist.

4. Ringspulenkörper nach Anspruch 1,
**dadurch gekennzeichnet,**
**dass** die axialen Abmessungen der voneinander abgewandten Rastfinger (34) des jeweiligen Verbindungselementes (32) an die axialen Abmessungen der beiden Spulenkörperhälften (10) derartig angepasst sind, dass die zentralen Hülsenteile (14) der beiden Spulenkörperhälften (10) im zusammengebauten Zustand mit ihrem Innenbund (16) die Zylindernabenfläche (40) des Ringspulenkörpers (42) bilden.

5. Ringspulenkörper nach Anspruch 1,
**dadurch gekennzeichnet,**
**dass** die beiden Rastfinger (34) des jeweiligen Verbindungselementes (32) von einem axial mittigen, bogenförmigen Rippenelement (46) wegstehen, wobei seitlich neben dem jeweiligen Rastfinger (34) vom bogenförmigen Rippenelement (46) voneinander abgewandt, axial orientiert Einsteckfinger (48) wegstehen.

6. Ringspulenkörper nach Anspruch 1,
**dadurch gekennzeichnet,**
**dass** das jeweilige Verbindungselement (32) einen teilzylindrischen Distanzabschnitt (52) aufweist, von dessen voneinander axial abgewandten Umfangsrändern (54) jeweils ein Rastfinger (34) axial wegsteht.

7. Ringspulenkörper nach Anspruch 6,
**dadurch gekennzeichnet,**
**dass** der teilzylindrische Distanzabschnitt (52) des jeweiligen Verbindungselementes (32) mit einer teilzylindrischen Außenfläche (56) ausgebildet ist, so dass die Verbindungselemente (32) im zusammengebauten Zustand des Ringspulenkörpers (42) mit ihren teilzylindrischen Außenflächen (56) die Zylindernabenfläche (40) des Ringspulenkörpers (42) bilden.

8. Ringspulenkörper nach Anspruch 6,
**dadurch gekennzeichnet,**
**dass** der teilzylindrische Distanzabschnitt (52) des jeweiligen Verbindungselementes (32) radial innenseitig Versteifungsrippen (58) aufweist, die eine Wabenstruktur bilden.

9. Ringspulenkörper nach Anspruch 6,
**dadurch gekennzeichnet,**
**dass** der teilzylindrische Distanzabschnitt (52) des jeweiligen Verbindungselementes (32) seitlich neben dem jeweiligen Rastfinger (34) mindestens einen axial orientierten Einsteckfinger (48) aufweist.

## Claims

1. An annular bobbin with a pair of bobbin halves (10) which are identically formed, wherein each bobbin half (10) has an annular base part (12) and a sleeve part (14) which forms one piece with and extends centrally, axially away from the base part (12), **characterised in that** connecting elements (32) are provided which are evenly distributed in the circumferential direction of the central sleeve part (14), and which, in order to form the annular bobbin (42), are lockable or locked with the central sleeve parts (14) of the two bobbin halves (10), wherein the central sleeve part (14) of the respective bobbin half (10) has an inner collar (16) and an outer collar (18) which are provided concentrically to one another and which form an annular gap (20) between themselves for the connecting elements (32) which is provided with radially oriented ribs (22), and **in that** the respective bobbin half (10) is provided with locking recesses (24), which are evenly spaced in the circumferential direction of the bobbin half (10), wherein the connecting elements (32) each have a pair of locking fingers (34) with locking noses (44) facing axially away from one another, which are provided in order to lock into the respective corresponding locking recess (24).

2. The annular bobbin according to claim 1, **characterised in that** the annular base part (12) of the respective bobbin half (10) is provided with elevations (26) and recesses (28) which are radially oriented and which alternate in a circumferential direction.

3. The annular bobbin according to claim 1, **characterised in that** the annular base part (12) of the respective bobbin half (10) is provided with radially oriented reinforcing ribs (36) on its outer surface.

4. The annular bobbin according to claim 1, **characterised in that** the axial dimensions of the locking fingers (34) of the respective connecting element (32) facing away from each other are adapted to the axial dimensions of both bobbin halves (10) in such a way that in an assembled state the central sleeve parts (14) of the two bobbin halves (10) form the cylinder hub surface (40) of the annular bobbin (42) with their inner collar (16).

5. The annular bobbin according to claim 1, **characterised in that** the two locking fingers (34) of the respective connecting element (32) project away from an axially central arc-shaped rib element (46), wherein axially oriented insertion fingers (48), facing away from the arc-shaped rib element (46), project laterally next to the respective locking finger (34).

6. The annular bobbin according to claim 1, **characterised in that** the respective connecting element (32) has a part-cylindrical spacer section (52), with circumferential edges (54) which are axially facing away from one another and from each of which a locking finger (34) projects axially.

7. The annular bobbin according to claim 6, **characterised in that** the part-cylindrical spacer section (52) of the respective connecting element (32) is provided with a part-cylindrical outer surface (56), so that in the annular bobbin's (42) assembled state, the connecting elements (32) form the cylinder hub surface (40) of the annular bobbin (42) with their part-cylindrical outer surfaces (56).

8. The annular bobbin according to claim 6, **characterised in that** the part-cylindrical spacer section (52) of the respective connecting element (32) has radially reinforcing ribs (58) on the inside which form a honeycomb structure.

9. The annular bobbin according to claim 6, **characterised in that** the part-cylindrical spacer section (52) of the respective connecting element (32) has at least one axially oriented insertion finger (48) laterally next to the respective locking finger (34).

## Revendications

1. Corps de bobine toroïdale comportant une paire de moitiés de corps de bobine (10) qui ont une conformation identique, chaque moitié de corps de bobine (10) présentant une pièce de base de forme annulaire (12) et une pièce en manchon (14) monobloc centrale saillant axialement,
**caractérisé en ce**
**qu'**il est prévu des éléments de connexion (32) qui peuvent être enclenchés ou sont enclenchées dans des pièces en manchon centrales (14) des deux moitiés de corps de bobine (10) en étant répartis régulièrement dans le sens circonférentiel de la pièce en manchon centrale (14) pour former le corps de bobine toroïdale (42), la pièce en manchon centrale (14) de la moitié respective de corps de bobine (10) présentant une collerette interne (16) et une collerette externe (18) qui sont concentriques l'une par rapport à l'autre et constituent entre elles pour les éléments de connexion (32) une fente annulaire qui est conçue avec des nervures (22) orientées radialement et que la moitié respective de corps de bobine (10) est réalisée avec des échancrures d'enclenchement (24) qui sont espacées régulièrement dans le sens circonférentiel de la moitié de corps de bobine (10), les éléments de connexion (32) présentant respectivement une paire de doigts d'enclenchement détournés axialement l'un de l'autre (34) et dotés de becs d'enclenchement (44) qui sont prévus pour s'enclencher dans les échancrures d'enclenchement respectivement correspondantes (24).

2. Corps de bobine toroïdale selon la revendication 1,
**caractérisé en ce que**
la pièce de base de forme annulaire (12) de la moitié respective de corps de bobine (10) est réalisée avec des protubérances (16) et des creux (28) qui sont orientés radialement et qui alternent dans le sens circonférentiel.

3. Corps de bobine toroïdale selon la revendication 1,
**caractérisé en ce que**
la pièce de base de forme annulaire (12) de la moitié respective de corps de bobine (10) est réalisée au niveau de sa face extérieure avec des nervures de renfort (36) orientées radialement.

4. Corps de bobine toroïdale selon la revendication 1,
**caractérisé en ce que**
les dimensions axiales des doigts d'enclenchement (34) détournés l'un de l'autre de l'élément de connexion respectif (32) sont adaptées aux dimensions axiales des deux moitiés de corps de bobine (10) de manière à ce que les pièces en manchon centrales (14) des deux moitiés de corps de bobine (10), en état monté,
constituent avec leur collerette interne (16) la surface de moyeu cylindrique (40) du corps de bobine toroïdale (42).

5. Corps de bobine toroïdale selon la revendication 1,
**caractérisé en ce que**
les deux doigts d'enclenchement (34) de l'élément de connexion respectif (32) sont détournés d'un élément nervuré (46) axialement central de forme arquée, des doigts de fichage (48) détournés l'un de l'autre dépassant en orientation axiale de l'élément nervuré de forme arquée (46) latéralement près du doigt d'enclenchement respectif (34).

6. Corps de bobine toroïdale selon la revendication 1,
**caractérisé en ce que**
l'élément de connexion respectif (32) présente une section d'espacement (52) partiellement cylindrique des bords circonférentiels (54) détournés axialement les uns des autres desquels respectivement un doigt d'enclenchement (34) dépasse axialement.

7. Corps de bobine toroïdale selon la revendication 1,
**caractérisé en ce que**
la section d'espacement (52) partiellement cylindrique de l'élément de connexion respectif (32) est réalisée avec une surface supérieure (56) partiellement cylindrique, de sorte que les éléments de connexion (32), en état monté du corps de bobine toroïdale (42) constituent par leurs surfaces extérieures partiellement cylindriques (56) la surface de moyeu cylindrique (40) du corps de bobine toroïdale (42).

8. Corps de bobine toroïdale selon la revendication 6,
**caractérisé en ce que**
la section d'espacement (52) partiellement cylindrique de l'élément de connexion respectif (32) présente radialement à l'intérieur des nervures de renfort (58) qui constituent une structure en nid d'abeilles.

9. Corps de bobine toroïdale selon la revendication 6,
**caractérisé en ce que**
la section d'espacement (52) partiellement cylindrique de l'élément de connexion respectif (32) présente latéralement, près du doigt d'enclenchement respectif (34), au moins un doigt de fichage orienté axialement (48).
